# EUROPÄISCHE PATENTSCHRIFT

(11) **EP 2 550 455 B1**
(45) Veröffentlichungstag und Bekanntmachung des Hinweises auf die Patenterteilung: **04.09.2019**
(21) Anmeldenummer: 11710775.5
(22) Anmeldetag: 24.03.2011
(51) Int. Cl.: F04B 49/02, F04B 49/06, F04B 49/10, B60G 11/27, B60G 17/04

(54) **VERFAHREN ZUR REGELUNG EINES KOMPRESSORS**
METHOD FOR REGULATING A COMPRESSOR
PROCÉDÉ DE RÉGULATION D'UN COMPRESSEUR

(30) Priorität: 25.03.2010 DE 102010016131
(43) Veröffentlichungstag der Anmeldung: 30.01.2013
(73) Patentinhaber: Continental Teves AG & Co. OHG, 60488 Frankfurt am Main (DE)
(72) Erfinder: ENGELHARDT, Marek, 36289 Friedewald (DE)
(86) Internationale Anmeldenummer: PCT/EP2011/054529
(87) Internationale Veröffentlichungsnummer: WO 2011/117341

(56) Entgegenhaltungen:
- EP-A1- 1 541 869
- EP-A2- 1 961 960
- DE-C1- 19 621 946
- US-A- 2 946 203
- US-A- 3 874 187
- US-A- 3 877 837

## Beschreibung

Die Erfindung betrifft ein Verfahren zur Regelung eines Kompressors einer Druckluftversorgungsanlage, bei dem der Kompressor abhängig von einer mit Hilfe eines Temperatur-Berechnungsverfahrens ermittelten Grenztemperatur eines oder mehrerer Bauteile der Druckluftversorgungsanlage ein- und ausgeschaltet wird, wobei die Ermittlung der jeweiligen Grenztemperatur zum Ein oder Ausschalten mit dem Temperatur-Berechnungsverfahren abhängig von einem oder mehreren der Parameter Systemdruck, Umgebungstemperatur und Laufzeit des Kompressors erfolgt.

Solche Verfahren zur Steuerung von Kompressoren in Kraftfahrzeugen sind bekannt und sollen im Wesentlichen eine durch Überlastung entstehende Überhitzung der Geräte vermeiden. Eine stärkere Wärmeentwicklung ist z. B. bei einem Kompressor für ein Fahrzeug mit Luftfederungssystem während normaler Fahrt weniger zu befürchten, da üblicherweise in diesem Zustand weniger Niveauänderungen erfolgen. Bei Niveauänderungen im Stand, bei ständigen Niveauregulierungen infolge manueller Bedienung oder wechselnder Beladung, für schnelle Off-Road-Fahrzeuge im Gelände, oder auch bei einer starken Kapselung des Kompressors oder Kompressorantriebs durch Dämm-Materialien (Geräuschdämpfung) ist eine stärkere Erwärmung jedoch nicht selten.

Die DE 196 21 946 C1 offenbart hierzu eine Luftfederung mit einem im Normalbetrieb bedarfsabhängig und intermittierend arbeitendem Kompressor, der durch ein Steuereinheit abhängig von Schätztemperatur ein- und ausgeschaltet wird, wobei die Schätztemperatur als augenblicklich vorhandene Betriebsbstemperatur berechnet wird. Übersteigt die berechnete "Schätztemperatur" einen Schwellwert, wird der Kompressor abgeschaltet.

Hierdurch benötigt man keinerlei Temperatursensoren für die Überwachung des Kompressors und damit auch keine zusätzlichen Signaleingänge für die Steuerung.

Nachteilig hierbei ist es, dass auch und gerade bei der ebenfalls offenbarten mit jedem Neueinschalten des Kompressors vorgesehenen sprungweisen Erhöhung des "Schätzwertes" der Kompressor mit steigender Temperatur immer häufiger und innerhalb kürzerer Zeitabstände ein- und ausgeschaltet wird, ohne die gewünschte Druckerhöhung im System zu erreichen.

Aus der EP 1 961 960 A2 ist ein Verfahren zur Steuerung eines Kompressors bekannt, bei welchem mit Hilfe einer Simulation oder eines Modells eine Temperatur als Größe ermittelt wird, in Abhängigkeit derer der Kompressor abgeschaltet werden kann, wobei die Größe in Abhängigkeit eines Wirkungsgrades des Kompressors ermittelt wird. Für die Ermittlung der Temperatur werden neben dem Wirkungsgrad weitere Parameter wie z.B. die Umgebungstemperatur, der Gegendruck, die Betriebsspannung oder auch die Laufzeit des Kompressors berücksichtigt. Für die Größe "Temperatur" werden die Temperaturen unterschiedlicher Bauteile herangezogen, z.B. eines Druckventils, eines Kolbenrings oder des Elektromotors. Nachteilig hierbei ist allerdings, dass diese Steuerung bei der Simulation oder dem Temperaturmodell stets nur die Temperatur eines Bauteils betrachtet und somit die Temperaturen andere Bauteile außer Acht lässt.

Bei Fahrzeugniveauregelungen sind zudem üblicherweise die Temperaturgrenzwerte zum Ein- und Ausschalten des Kompressors so ausgelegt, dass beim Wiedereinschalten des Kompressors ein vordefinierter Niveauwechsel unter voller Beladung des Fahrzeugs durchgeführt werden kann. Eine volle Beladung ist jedoch in den meisten Fällen nicht vorhanden, wodurch die Verfügbarkeit des Kompressors unnötig eingeschränkt wird.

Aufgabe der Erfindung war es daher, ein Verfahren bereitzustellen bei dem eine Überlastung oder Überhitzung des Kompressors und oder des Kompressorantriebs besonders vermieden und die Verfügbarkeit des Kompressors vorteilhafterweise weiter erhöht wird, und bei dem es gelingt, in allen Betriebszuständen die nötigen Änderungen der Luftmengen im System durchzuführen.

Gelöst wird diese Aufgabe durch die Merkmale des Hauptanspruchs. Vorteilhafte Weiterbildungen sind in den Unteransprüchen enthalten.

Hierbei erfolgt die Ermittlung der jeweiligen Grenztemperatur zum Ein oder Ausschalten, d.h. die Ein- oder Ausschalttemperatur des Kompressors mit dem Temperatur-Berechnungsverfahren abhängig von einem oder mehreren der Parameter Systemdruck, Umgebungstemperatur und Laufzeit des Kompressors.

Erfindungsgemäß wird die Temperatur des Bauteiles unter Korrelation der zwischen benachbarten Bauteilen durch Wärmeübertragung bestehenden gegenseitigen Temperaurabhängigkeit ermittelt.

Als Wärmeübertragung wird sowohl Wärmeabfuhr als auch Wärmezufuhr verstanden, die dabei zum Beispiel durch Strahlung, Konvektion oder Wärmeübergang erfolgen kann. Korrelation heißt in diesem Fall, dass der Einfluss der durch gegenseitige Wärmeübertragung zwischen benachbarten Bauteilen entstehenden Temperaturerhöhung des betrachteten Bauteiles oder der durch gegenseitige Wärmeabfuhr zwischen benachbarten Bauteilen entstehenden Temperaturerniedrigung des betrachteten Bauteiles mit in dessen Temperaturberechnung einbezogen wird.

Während die bisherige Praxis darin bestand, lediglich einzelne bauteilabhängige Abschalttemperaturen eines Kompressors zu berücksichtigen , die durch mathematische Modelle auf einem Steuergerät in einem luftfedersystembetriebenen Fahrzeug berechnet wurden, erfordert es die weitere Entwicklung vom Werkstoffen und Komponenten und die Veränderung der Einsatzbedingungen, für mehre als nur für ein kritisches Bauteil eine Abschalttemperatur zu definieren.

So war z.B. die bisherige Abschalttemperatur von 180°C zum Schutz der Manschette des Kompressorkolbens in der Vergangenheit ausreichend. Die für einige Fahrzeuge erforderliche Verlängerung der Kompressorlaufzeit bis zum Erreichen einer Abschalttemperatur von 200°C bedingt die Neufestlegung einer Abschalttemperatur unter Berücksichtigung weiterer kritischer Bauteile des Elektromotors und unter Berücksichtigung des Dichtungsmaterials.

Während also in den bisherigen Ausführungen des Kompressors etwa für eine geschlossene Niveauregelungsanlage nur eine Abschalttemperatur zum Schutz des Kompressors vor einer thermischen Schädigung berücksichtigt wurde, führt die Verwendung neuer Komponenten dazu, dass weitere Bauteile des Kompressors, wie z.Bsp. die Temperatur einer Bürstenbrücken des als Antrieb vorgesehenen Elektromotors, die Temperatur einer an einem Kompressorkolben angeordneten Manschette oder die Temperatur eines Zylinderrohres ebenfalls berücksichtigt werden müssen, um den Kompressor nicht vorzeitig zu schädigen.

Die Abschalttemperaturen von 180°C und 200°C sind hier beispielhaft als Zahlenwert genannt. Diese Werte können je nach Konstruktion und geplanter Verfügbarkeit des Kompressors schwanken und liegen bei Kompressoren für Luftfederungen von Lastkraftwagen oft auch höher, nämlich zwischen 220°C und 250°C.

Vorteilhafterweise wird der Kompressor daher abhängig von der Grenztemperatur einer Kolbenmanschette des Kompressorkolbens ein- und ausgeschaltet wird, wobei die Temperatur der Kolbenmanschette unter Korrelation der durch Wärmeübertragung bestehenden gegenseitigen Temperaurabhängigkeit zwischen dem Zylinderrohr des Kompressors und der Kolbenmanschette ermittelt wird.

Wird die maximale Grenztemperatur z.B. um 20K zu erhöht, so zeigt sich jedoch, dass unter diesen Umständen nicht die Manschette das zu schützende, d.h. das kritische Bauteil ist, sondern die O-Ringe, die die Verdichtereinheit/Kompressoreinheit an verschiedenen Stellen abdichten. Vorteilhafterweise wird dann der Kompressor abhängig von der Grenztemperatur eines O-Rings des Kompressorkolbens ein- und ausgeschaltet wird, wobei die Temperatur des O-Rings unter Korrelation der durch Wärmeübertragung bestehenden gegenseitigen Temperaurabhängigkeit zwischen dem Zylinderrohr des Kompressors und dem O-Ring ermittelt wird.

In den zur Erfindung durchgeführten Versuchsreihen mussten häufig verschiedene O-Ringe getauscht werden. Auffällig war dabei, dass die O-Ringe immer dann versagten, wenn die Zylinderrohrtemperatur eine bestimmte Zeit oberhalb einer Temperatur von 160°C war. Überraschenderweise zeigte sich bei der Weiterentwicklung des bisherigen Temperaturmodells, dass bei einer geeigneten Korrelation der Temperaturen einzelner Bauteile, die sich gegenseitig durch Wärmeübertragung beeinflussen, etwa durch Strahlung, Konvektion oder Wärmeübergang, eine Temperatur für den Zylinderkopfinnenraum T_{ZKI} ermittelt werden konnte, die nicht nur eine schädigende Überhitzung der z. B. der aus PTFE (Polytetraflourethylen) bestehenden Manschette verhinderte, sondern auch gleichzeitig auch eine Temperatur für das Zylinderrohr T_{ZR} bereitstellte, um den thermisch hochbelasteten O-Ring vor einem Temperaturversagen zu schützen.

Die mathematische Beschreibung des Modells weist nämlich eine "voll gekoppelte" Abhängigkeit der beiden zu berechnenden Temperaturen auf. Dies bedeutet auch, dass die aktuell zum Zeitpunkt k zu berechnenden Temperaturen von den Temperaturen abhängen, die zum Zeitpunkt k-1 zuvor berechnet worden sind. ${T}_{ZKI , k} = f \left({T}_{ZKI , k - 1}{T}_{ZR , k - 1}\right)$ ${T}_{ZR , k} = f \left({T}_{ZKI , k - 1}{T}_{ZR , k - 1}\right)$

Wird dabei ein vorher festgelegter Grenzwert für die Temperatur erreicht, d.h.eine "Abschalttemperatur" für ein bestimmtes Bauteil, so wird der Kompressor abgeschaltet, damit das Bauteil wieder abkühlen kann.

Auch die Bürstenbrücke eines Elektromotors eines Kompressors ist heutzutage ein "temperaturkritisches" Bauteil, da an dieser Stelle mittlerweile Kunststoffmaterial eingesetzt wird. Als Bürstenbrücke, auch Bürstenhalter, wird das Bauteil bezeichnet, welches die Kohlebürsten trägt/aufweist, die über eine Feder als schleifender Kontakt auf dem Läufer eines Elektromotors angepresst werden.

Demzufolge ist auch bezogen auf dieses Bauteil bzw. auf den Elektromotor eine weitere kritische Abschalttemperatur vorzusehen, die als Grenzwert vorgegeben und hinterlegt werden muss und bei deren Erreichen während des Kompressorbetriebs, der Kompressorlauf abgebrochen wird. Somit besteht eine weitere vorteilhafte Ausführung darin, dass ein durch einen Elektromotor angetriebener Kompressor abhängig von der Grenztemperatur der Bürstenbrücke des Elektromotors ein- und ausgeschaltet wird, wobei die Temperatur der Bürstenbrücke unter Korrelation der durch Wärmeübertragung bestehenden gegenseitigen Temperaturabhängigkeit zwischen dem Zylinderrohr des Kompressors und der Bürstenbrücke ermittelt wird.

Mit einem solchen Verfahren kann eine einfache Optimierung des Kompressorbetriebes erfolgen, so dass nach Abschaltung des Kompressor und einer anschließenden Abkühlung des "auslösenden" Bauteils, die auch und ebenso in Abhängigkeit von der Wärmeübertragung zwischen den einzelnen Bauteilen berechnet werden kann, der Kompressor möglichst schnell wieder für eine anstehende Aufgabe verfügbar ist.

Eine weitere vorteilhafte Weiterbildung besteht darin, dass die kritische Grenztemperatur des Bauteiles abhängig von einem augenblicklichen Fahrzustand festgelegt wird. Hierdurch kann in besonderen Situationen auch kurzfristig für besondere Aufgaben eine höhere Grenztemperatur eingestellt werden. Eine solche höhere Grenztemperatur kann dann nötig sein, wenn für noch eine "Temperatur-Reserve" belassen werden soll. Ein typischer Fall sind z.B. automatische Niveauregelvorgänge, die eine höhere Priorität haben als manuelle Regelvorgänge.

## Patentansprüche

1. Verfahren zur Regelung eines Kompressors einer Druckluftversorgungsanlage eines Fahrzeuges, bei dem der Kompressor abhängig von einer mit Hilfe eines Temperatur-Berechnungsverfahrens ermittelten Grenztemperatur eines oder mehrerer Bauteile der Druckluftversorgungsanlage ein- und ausgeschaltet wird, wobei die Ermittlung der jeweiligen Grenztemperatur zum Ein oder Ausschalten mit dem Temperatur-Berechnungsverfahren abhängig von einem oder mehreren der Parameter Systemdruck, Umgebungstemperatur und Laufzeit des Kompressors erfolgt, **dadurch gekennzeichnet, dass** die Temperatur des Bauteiles unter Korrelation der gegenseitigen Temperaturabhängigkeit ermittelt wird, welche durch Wärmeübertragung zwischen benachbarten Bauteilen besteht.

2. Verfahren nach Anspruch 1, bei dem der Kompressor abhängig von einer Grenztemperatur eines oder mehrerer Bauteile des Kompressors ein- und ausgeschaltet wird.

3. Verfahren nach Anspruch 2, bei dem ein durch einen Elektromotor angetriebener Kompressor abhängig von der Grenztemperatur einer Bürstenbrücke des Elektromotors ein- und ausgeschaltet wird, wobei die Temperatur der Bürstenbrücke unter Korrelation der durch Wärmeübertragung bestehenden gegenseitigen Temperaurabhängigkeit zwischen einem Zylinderrohr des Kompressors und der Bürstenbrücke ermittelt wird..

4. Verfahren nach einem der Ansprüche 1 bis 3, bei dem der Kompressor abhängig von der Grenztemperatur eines O-Rings eines Kompressorkolbens ein- und ausgeschaltet wird, wobei die Temperatur des O-Rings unter Korrelation der durch Wärmeübertragung bestehenden gegenseitigen Temperaurabhängigkeit zwischen Zylinderrohr des Kompressors und dem O-Ring ermittelt wird.

5. Verfahren nach einem der Ansprüche 1 bis 4, bei dem der Kompressor abhängig von der Grenztemperatur einer Kolbenmanschette des Kompressorkolbens ein- und ausgeschaltet wird, wobei die Temperatur der Kolbenmanschette unter Korrelation der durch Wärmeübertragung bestehenden gegenseitigen Temperaurabhängigkeit zwischen einem Zylinderrohr des Kompressors und der Kolbenmanschette ermittelt wird.

6. Verfahren nach Anspruch 1 oder 2, **dadurch gekennzeichnet, dass** die Grenztemperatur abhängig von einem augenblicklichen Fahrzustand festgelegt ist.

## Claims

1. Method for regulating a compressor of a pressurized air supply system of a vehicle, wherein the compressor is switched on and off in dependence on a limit temperature of one or more components of the pressurized air supply system ascertained with the aid of a temperature calculation method, wherein the respective limit temperature for switching the compressor on or off is ascertained using the temperature calculation method in dependence on one or more of the parameters: system pressure, ambient temperature, and running time of the compressor, **characterized in that** the temperature of the component is ascertained by correlating the reciprocal temperature dependence existing as a result of heat transfer between adjacent components.

2. Method according to Claim 1, wherein the compressor is switched on and off in dependence on a limit temperature of one or more components of the compressor.

3. Method according to Claim 2, wherein a compressor driven by an electric motor is switched on and off in dependence on the limit temperature of a brush holder of the electric motor, the temperature of the brush holder being ascertained by correlating the reciprocal temperature dependence existing as a result of heat transfer between a cylinder tube of the compressor and the brush holder.

4. Method according to any one of Claims 1 to 3, wherein the compressor is switched on and off in dependence on the limit temperature of an O-ring of a compressor piston, the temperature of the O-ring being ascertained by correlating the reciprocal temperature dependence existing as a result of heat transfer between the cylinder tube of the compressor and the O-ring.

5. Method according to any one of Claims 1 to 4, wherein the compressor is switched on and off in dependence on the limit temperature of a piston sleeve of the compressor piston, the temperature of the piston sleeve being ascertained by correlating the reciprocal temperature dependence existing as a result of heat transfer between a cylinder tube of the compressor and the piston sleeve.

6. Method according to Claim 1 or 2, **characterized in that** the limit temperature is defined in dependence on an instantaneous driving state.

## Revendications

1. Procédé de régulation d'un compresseur d'une installation d'alimentation en air comprimé d'un véhicule, dans lequel on branche et on débranche le compresseur en fonction d'une température limite d'un ou de plusieurs composant(s) de l'installation d'alimentation en air comprimé, déterminée à l'aide d'un procédé de calcul de température, dans lequel on effectue la détermination de la température limite respective pour brancher et débrancher avec le procédé de calcul de température en fonction d'un ou plusieurs des paramètres pression du système, température ambiante et âge du compresseur, **caractérisé en ce que** l'on détermine la température du composant par corrélation de la dépendance mutuelle de la température, qui existe par transfert de chaleur entre des composants voisins.

2. Procédé selon la revendication 1, dans lequel on branche et on débranche le compresseur en fonction d'une température limite d'un ou de plusieurs composant(s) du compresseur.

3. Procédé selon la revendication 2, dans lequel on branche et on débranche un compresseur entraîné par un moteur électrique en fonction de la température limite d'un porte-balais du moteur électrique, dans lequel on détermine la température du porte-balais par corrélation de la dépendance mutuelle de la température existant par transfert de chaleur entre un tube de cylindre du compresseur et le porte-balais.

4. Procédé selon l'une quelconque des revendications 1 à 3, dans lequel on branche et on débranche le compresseur en fonction de la température limite d'un joint torique d'un piston de compresseur, dans lequel on détermine la température du joint torique par corrélation de la dépendance mutuelle de la température existant par transfert de chaleur entre un tube de cylindre du compresseur et le joint torique.

5. Procédé selon l'une quelconque des revendications 1 à 4, dans lequel on branche et on débranche le compresseur en fonction de la température limite d'une garniture de piston du piston de compresseur, dans lequel on détermine la température de la garniture de piston par corrélation de la dépendance mutuelle de la température existant par transfert de chaleur entre un tube de cylindre du compresseur et la garniture de piston.

6. Procédé selon une revendication 1 ou 2, **caractérisé en ce que** l'on fixe la température limite en fonction d'un état de roulage instantané.
